# FASCICULE DE BREVET EUROPEEN

(11) **EP 2 283 165 B1**
(45) Date de publication et mention de la délivrance du brevet: **29.07.2020**
(21) Numéro de dépôt: 09745921.8
(22) Date de dépôt: 07.05.2009
(51) Int. Cl.: C21D 1/613, C21D 1/667, C21D 9/46, C21D 9/573, B05B 1/28, B21B 45/02, F26B 13/00, C21D 9/63

(54) **DISPOSITIF DE SOUFFLAGE DE GAZ SUR UNE FACE D'UN MATERIAU EN BANDE EN DEFILEMENT**
VORRICHTUNG ZUM BLASEN EINES GASES AUF DIE OBERFLÄCHE EINES MATERIALS IN FORM EINES LAUFSTREIFENS
DEVICE FOR BLOWING A GAS ON THE SURFACE OF A MATERIAL IN THE FORM OF A RUNNING STRIP

(30) Priorité: 13.05.2008 FR 0802579
(43) Date de publication de la demande: 16.02.2011
(73) Titulaire: Cockerill Maintenance & Ingenierie S.A., 4100 Seraing (BE)
(72) Inventeur: LANGEVIN, Stéphane, F-77310 Saint-Fargeau-Ponthierry (FR); DUBOIS, Patrick, F-77390 Andrezel (FR)
(74) Mandataire: Lavialle, Bruno François Stéphane
(86) Numéro de dépôt international: PCT/FR2009/000537
(87) Numéro de publication internationale: WO 2009/138602

(56) Documents cités:
- DE-A1- 3 146 656
- GB-A- 2 096 490
- JP-A- 57 171 626
- JP-A- 58 185 717
- JP-A- 61 257 429
- JP-A- 63 077 564

## Description

La présente invention concerne un dispositif de soufflage de gaz sur une surface d'un matériau en bande en défilement.

L'invention concerne tout particulièrement les lignes de traitement de bandes d'acier ou d'aluminium utilisant au moins une chambre de refroidissement par jets de gaz, ou une section de refroidissement par jets de gaz, telles que les lignes de traitement thermique, en particulier les lignes de recuit continues, ou telles que les lignes de revêtement, en particulier les lignes de galvanisation. Les lignes de traitement concernées pourront également requérir un soufflage de gaz pour un préchauffage de bandes, comme on en trouve pour la chromatation avec recuit de bandes métalliques, au cours de laquelle un vernis protecteur déposé est séché par soufflage d'air chaud.

L'invention n'est cependant pas limitée au domaine d'utilisation précité, et concerne plus généralement le soufflage de gaz sur une surface d'un matériau en bande en défilement qui peut être un matériau non métallique, par exemple du papier, ou de la matière plastique, en vue d'un traitement de séchage, de refroidissement ou de revêtement selon le cas.

### ARRIERE PLAN DE L'INVENTION

Il est connu depuis longtemps d'utiliser des dispositifs de soufflage de gaz sur une ou deux faces d'une bande métallique en défilement, en particulier en vue de son refroidissement.

On pourra ainsi se référer aux documents US-A-3 116 788 et US-A-3 262 688 qui décrivent différents systèmes de soufflage de gaz à partir de caissons creux ou d'éléments creux tubulaires disposés dans la direction longitudinale de la bande ou dans une direction transversale à la direction de défilement de celle-ci. Ces documents enseignent d'utiliser des jets de gaz inclinés par rapport à la normale au plan de la bande en défilement, afin d'améliorer la stabilité de la bande en cours de défilement.

Plus récemment, il a été proposé de canaliser le flux du gaz soufflé en prévoyant des caissons équipés de tubes de soufflage, avec une inclinaison des tubes de soufflage vers les bords de la bande, principalement pour éviter les vibrations de la bande en défilement lors de son refroidissement par soufflage de jets de gaz, comme cela est décrit dans le document WO-A-01/09397.

Le document US-A-6 054 095 enseigne également d'incliner vers les bords de la bande des tubes de soufflage équipant des caissons, l'agencement des tubes de soufflage étant choisi pour avoir une meilleure homogénéité de la température de la bande.

Les différentes recherches précitées visant à améliorer l'homogénéité de la température de la bande dans une direction transversale sont intéressantes, mais cela ne résout aucunement les problèmes posés dans la zone des bords libres de la bande en défilement.

Ces problèmes sont à la fois d'ordre thermique dans la mesure où les effets de bords rendent difficile l'homogénéité de température, mais aussi d'ordre aérodynamique dans la mesure où les jets de gaz pulsés à partir de deux caissons disposés de part et d'autre de la bande en défilement, créent des turbulences qui perturbent à la fois la stabilité de la bande et l'homogénéité de l'atmosphère au voisinage des bords libres de ladite bande en défilement.

Les problèmes précités se compliquent encore lors de changements de format de bande, en particulier de largeur de bande.

Lorsque l'on passe d'une largeur de bande importante à une largeur de bande plus faible, il est bien entendu opportun d'être en mesure, si tant est que cela soit possible, de limiter le soufflage de gaz dans les zones de bords entre lesquelles ne passe plus de bande en défilement.

Pour tenter de résoudre ce problème, on a déjà proposé de fractionner l'intérieur du caisson et de sa conduite d'alimentation, en agençant des partitions fixes qui définissent des espaces intérieurs dont l'extrémité aval se situe au niveau des entrées des buses tubulaires d'injection de gaz. L'extrémité amont de chacun de ces espaces intérieurs reçoit un organe de régulation du débit, du type par exemple clapet rotatif. Dans ce cas, si l'on ferme les deux clapets associés aux espaces débouchant au niveau des bords et que l'on ouvre les autres clapets, le débit de soufflage ne concerne que la zone centrale de sortie du caisson creux. Un tel système s'avère cependant dans la pratique très contraignant, car il est très fréquent qu'une bande se trouve à cheval sur deux espaces adjacents, de sorte qu'il faut systématiquement prévoir d'ouvrir le clapet extrême car la bande peut se déplacer jusqu'à 100 mm de part et d'autre de sa position centrale, dans une direction transversale, lors de son défilement. Ainsi, si l'on veut préserver une bonne homogénéisation de refroidissement, on est obligé de prévoir une largeur de soufflage systématiquement en excès, et par suite un débit anormalement élevé au regard des véritables besoins en gaz de soufflage.

On a par ailleurs utilisé le système précité à clapets et compartimentage pour générer des forces de soufflage différentes sur la largeur de la bande en défilement, afin de pouvoir incliner celle-ci en vue d'obtenir une stabilité plus ou moins améliorée. On a également utilisé une différenciation des débits de soufflage pour générer des forces de soufflage importantes aux extrémités et des forces faibles au centre de la bande en défilement, ce qui permet d'effectuer un détuilage de ladite bande et d'éviter qu'elle ne touche les caissons ou les buses de soufflage.

Il a été également proposé de se servir de ce système à clapets et compartimentage pour ajuster l'homogénéisation transversale de la bande en défilement en soufflant plus ou moins fort sur la bande. Dans ce cas, le réglage est effectué manuellement, et contrôlé par un scanner pyrométrique.

Le document JP-61 257429 A décrit un ensemble de deux caissons de soufflage entre lesquels défile une bande d'acier à refroidir. La face active de chaque caisson présente des fentes transversales pour le soufflage d'un gaz de refroidissement, et cette face est équipée intérieurement de deux volets latéraux pivotant plan sur plan sur celle-ci, de façon à faire varier la largeur des fentes dans la direction de défilement de la bande, cette largeur décroissant dans le sens de défilement de ladite bande de façon à exercer un refroidissement progressivement plus énergique dans la partie centrale de la bande. Il est à noter que les deux volets latéraux pivotants sont solidaires de la face active du caisson, et que les bords desdits volets sont toujours obliques par référence à la direction de défilement de la bande. Il ne s'agit donc pas d'un réglage selon la largeur du matériau, mais seulement de faire varier la largeur de la zone de refroidissement pour une bande de largeur donnée.

On trouve une adaptation à la largeur de bande dans le document JP 57- 171626 A, pour un refroidissement par eau. Dans ce document, le caisson (unique) de refroidissement est équipé de buses d'aspersion dont les entrées sont sélectivement alimentées par le biais de deux pistons mobiles transversalement.

Une telle adaptation se retrouve également dans le document GB-2 096 490 A, avec des tiroirs transversaux mobiles associés aux fentes de projection d'un liquide de refroidissement.

Le document JP-58 185 717 A illustre un système d'écrans (figure 5) permettant de faire varier la largeur de la zone de refroidissement de part et d'autre d'un plan médian orthogonal de la bande, mais en association avec des caissons inclinables.

Le document JP-63 077564 A illustre un système complexe de tiroirs mobiles transversalement permettant d'alimenter sélectivement les buses d'injection de fluide pour tenir compte de la largeur de la bande concernée.

Le document DE-31 46 656 A décrit enfin un tube de refroidissement à opercules mobiles permettant de tenir compte de la bande concernée.

Il existe donc un besoin d'un dispositif plus souple, notamment capable de réagir facilement et avec précision lors de transitions de largeurs de bandes, et si possible d'améliorer les performances du soufflage de gaz.

### OBJET DE L'INVENTION

L'invention vise à proposer un dispositif de soufflage de gaz ne présentant pas les inconvénients et/ou limitations des systèmes antérieurs mentionnés plus haut, et en particulier bien adapté aux transitions modifiant les largeurs de bandes en défilement qui sont à traiter, tout en optimisant à la fois les aspects thermiques et aéroliques du soufflage, et ce pour un coût d'installation restant raisonnable.

L'invention vise également à proposer un dispositif de soufflage procurant plus de souplesse au niveau des débits de gaz, en évitant une alimentation excessive au regard des besoins réels en gaz de soufflage.

### DESCRIPTION GENERALE DE L'INVENTION

Le problème technique précité est résolu conformément à l'invention grâce à un dispositif de soufflage de gaz sur une face d'un matériau en bande en défilement, comportant au moins un caisson creux dont une paroi tournée vers la face concernée du matériau en bande est équipée d'une pluralité d'orifices de soufflage permettant de diriger du gaz vers ladite face du matériau en bande, le caisson creux étant en outre équipé latéralement, au moins d'un côté de celui-ci par référence à un plan médian perpendiculaire au plan de la bande, d'un organe mobile d'obturation ayant pour fonction d'occulter sélectivement certains des orifices de soufflage en vue d'adapter la largeur de la zone de soufflage à la largeur du matériau en bande concerné, le guidage dudit organe mobile d'obturation dans son mouvement d'occultation sélective comprenant au moins un premier bord de l'organe mobile d'obturation en appui contre un élément solidaire de la surface intérieure de la paroi équipée d'orifices de soufflage, et au moins un deuxième bord de l'organe mobile d'obturation qui est en appui contre un élément solidaire de la paroi latérale du caisson creux, dans lequel une distance séparant la surface intérieure de la paroi équipée d'orifices de soufflage du deuxième bord évolue lors d'une modification de la position relative de l'organe mobile d'obturation et de la paroi équipée d'orifices de soufflage.

Ainsi, l'organe mobile d'obturation peut être déplacé ad libitum en fonction des besoins, et en particulier des largeurs de bandes différentes.

A ce titre d'ailleurs, il convient de noter que les largeurs de bandes vont en général de 400 mm à 2200 mm, mais que seulement 30% à 40 % d'un carnet annuel de commande concernent des bandes de longueur maximale. Par suite, comme le débit réellement nécessaire est plus faible pour une largeur de bande plus faible, le fait de garder le même débit avec une bande plus étroite autorise une augmentation de la vitesse de défilement de la bande, ce qui améliore donc encore les capacités de production.

Conformément à un mode particulier de réalisation, l'organe mobile d'obturation est un volet rigide dans son plan.

En variante, on pourra prévoir que l'organe mobile d'obturation est un volet déformable qui est en appui contre la surface intérieure de la paroi équipée d'orifices de soufflage et contre la surface intérieure d'une paroi latérale du caisson creux.

Il pourra s'avérer avantageux de prévoir que le volet constituant l'organe mobile d'obturation est guidé dans son mouvement par des glissières dans lesquelles circulent des galets attelés audit volet.

D'une façon générale, on pourra prévoir que l'organe d'obturation est déplacé d'une position à l'autre par actionnement de moyens mécaniques et/ou électriques et/ou hydrauliques, tels que des vérins.

Avantageusement, le caisson creux sera équipé, des deux côtés de celui-ci, d'un organe mobile d'obturation.

Conformément à un mode d'exécution particulièrement avantageux, pour le cas d'un dispositif comportant deux caissons creux entre lesquels le matériau en bande est destiné à défiler, de façon que le soufflage de gaz concerne simultanément les deux faces de la bande en défilement, il sera alors avantageux de prévoir que les deux caissons creux sont équipés chacun d'au moins un organe mobile d'obturation en regard l'un de l'autre.

Avantageusement encore, le dispositif de soufflage de gaz comporte une pluralité d'organes mobiles d'obturation dont le mouvement individuel est commandé par une unité centrale commune.

Il pourra s'agir d'un dispositif de soufflage dans lequel les orifices de soufflage sont constitués par des buses tubulaires saillant au moins en partie à l'extérieur de la paroi concernée du caisson creux, auquel cas l'organe mobile d'obturation sera agencé pour occulter sélectivement l'entrée de certaines buses tubulaires.

Il pourra s'agir en variante d'un dispositif de soufflage dans lequel les orifices de soufflage sont constitués par des perçages de la paroi concernée du caisson creux, auquel cas l'organe d'obturation sera agencé pour occulter sélectivement l'entrée ou la sortie de certains perçages.

D'autres caractéristiques et avantages de l'invention apparaîtront plus clairement à la lumière de la description qui va suivre et des dessins annexés.

### BREVE DESCRIPTION DES DESSINS

Il sera fait référence dans la suite aux figures des dessins annexés, où :
- la figure 1 est une vue en perspective d'un dispositif de soufflage de gaz, comportant ici deux caissons creux entre lesquels circule un matériau en bande, chaque caisson creux étant ici équipé latéralement, et de chaque côté, d'un volet mobile d'obturation, et chaque volet étant ici mobile en translation dans une direction latérale ;
- la figure 2 est une coupe du dispositif de la figure 1 selon le plan médian Q, passant par l'axe central, la figure permettant de mieux distinguer les quatre volets mobiles d'obturation ;
- les figures 3 et 4, illustrent le dispositif selon l'invention dans laquelle les volets mobiles d'obturation sont agencés avec un mouvement de pivotement pour passer d'une position à une autre ;
- les figures 5 et 6, analogues aux précédentes, illustrent une autre variante dans laquelle l'organe mobile d'obturation est un volet déformable ;
- les figures 7A et 7B sont des vues partielles en coupe illustrant le fonctionnement d'un volet mobile d'obturation du type de ceux qui sont illustrés aux figures 1 et 2, qui ne constituent pas partie de l'invention, avec un exemple de moyens de commande associés, ici sous forme de pignon et crémaillère, et ce respectivement en position d'ouverture maximale et de fermeture maximale du volet mobile d'obturation ; et
- les figures 8A et 8B illustrent de la même façon un volet du type de ceux illustrés sur les figures 3 et 4, respectivement dans une position d'ouverture maximale et de fermeture maximale.

### DESCRIPTION DETAILLEE D'UN MODE DE REALISAITON PREFERE DE L'INVENTION

Les figures 1 et 2 qui ne constituent pas partie de l'invention, illustrent une partie d'une installation de soufflage incluant un dispositif de soufflage de gaz noté 10 conforme à l'invention.

Le dispositif 10 comporte, de part et d'autre d'un matériau en bande de défilement noté 15, la direction de défilement étant symbolisée par la flèche 100, un caisson creux 20, le matériau en bande 15 circulant entre les deux caissons 20 en regard.

Chaque caisson creux 20, dont l'espace intérieur est noté 28, comporte une paroi arrière 21 à laquelle se raccorde une tubulure 12 d'admission de gaz de soufflage, l'alimentation en gaz de soufflage étant symbolisée par une flèche 101, une paroi frontale ou active 22 opposée à la paroi 21, qui est quant à elle tournée vers la face concernée du matériau en bande 15, ainsi que deux parois latérales 23.

La paroi 22 de chaque caisson creux est équipée d'une pluralité d'orifices de soufflage permettant de diriger du gaz vers la face concernée du matériau en bande 15. En l'espèce, les orifices de soufflage sont constitués par des buses tubulaires 30 saillant au moins en partie de la paroi 22, mais on pourra en variante prévoir que les orifices de soufflage sont constitués par des perçages de ladite paroi 22 (variante non représentée).

En outre, la paroi 22 de chaque caisson creux présente ici un profil qui est variable dans une direction D transversale à la direction 100 de défilement du matériau en bande 15, symétriquement par rapport à un plan médian Q perpendiculaire au plan de la bande 15, ce profil étant ici agencé selon un dièdre en V dont l'arête est notée 24. Ceci ne constitue naturellement qu'un exemple, visant à obtenir des avantages particuliers, notamment inhérents à l'effet de tuyère obtenu par les plans divergents de chaque côté vers l'extérieur, comme cela est schématisé par les flèches 102 sur la figure 2, et l'on pourra aussi bien prévoir une paroi 22 de structure plane, conformément aux réalisations traditionnelles dans le domaine.

Conformément à une caractéristique essentielle de l'invention, chaque caisson creux 20 est en outre équipé latéralement, au moins d'un côté de celui-ci (ici des deux côtés) par référence au plan médian Q qui est perpendiculaire au plan de la bande 15, d'un organe mobile d'obturation ayant pour fonction d'occulter sélectivement certains des orifices de soufflage, en l'occurrence ici l'entrée de certaines des buses tubulaires 30, en vue d'adapter la largeur de la zone de soufflage à la largeur du matériau en bande concerné 15, ledit organe mobile ayant un bord adjacent à la surface intérieure 25 de la paroi 22 équipée d'orifices de soufflage, et un bord adjacent à une paroi latérale 23 du caisson creux 20.

Ainsi, il suffit de modifier la position de l'organe mobile d'obturation pour occulter sélectivement une zone de bord, et par suite s'adapter aisément et rapidement à toute largeur de bande possible.

De préférence, les bords de l'organe mobile d'obturation sont et restent essentiellement parallèles à la direction de défilement de la bande, ce qui garantit une parfaite adaptation à des largeurs de bandes différentes.

Sur les figures 1 et 2, qui ne constituent pas partie de l'invention, on a prévu un organe mobile d'obturation réalisé sous la forme d'un volet 50 qui est rigide dans son plan. Le volet 50 est mobile en translation dans une direction latérale, comme cela est schématisé sur la figure 2 par les flèches 105, au voisinage de et parallèlement à la surface intérieure 25 de la paroi 22 équipée de buses tubulaires 30.

Les figures 7A et 7B qui ne constituent pas partie de l'invention, permettent de bien comprendre le fonctionnement de tels organes mobiles d'obturation.

Sur ces figures, on distingue le volet mobile d'obturation 50, dont un bord 54, qui est à l'intérieur du caisson creux 20, est adjacent à la surface 25 de la paroi 22 équipée d'orifices de soufflage, et dont l'autre bord 55, qui passe par une fente associée 23' de la paroi latérale 23 dudit caisson, est donc adjacent à ladite paroi latérale, l'autre extrémité 55' dudit volet restant alors à l'extérieur dudit caisson. Sur ces figures, on a illustré schématiquement un exemple de mécanisme d'actionnement du volet mobile d'obturation 50, ces moyens notés 51 étant ici réalisés sous la forme d'un système à pignon et crémaillère, avec une crémaillère 52 fixée au volet mobile 50 et un pignon 53 calé sur l'arbre de sortie d'un moteur d'actionnement non représenté ici, dont le carter est solidaire du bâti fixe de l'installation de soufflage. On pourra en variante prévoir des systèmes à vérin hydraulique, ou plus généralement tous types de moyens adéquats mécaniques et/ou électriques et/ou hydrauliques.

Sur les figures 7A et 7B, on distingue l'entrée 26 de chacune des buses tubulaires 30, ces buses tubulaires étant pour illustrer le propos, numérotées 30.1 à 30.5.

Sur la figure 7A, le volet 50 est en position de dégagement maximal, de sorte que les buses 30.1 à 30.5 sont toutes concernées par le gaz de soufflage. Cette position correspond à une largeur de bande maximale. La flèche 105A rappelle que le volet est en position d'ouverture de dégagement maximale.

Sur la figure 7B, on a illustré une position de rentrée maximale du volet d'obturation 50, position dans laquelle les buses les plus à l'extérieur 30.1 à 30.4 ont leur entrée 26 qui est occultée, tandis que l'entrée de la buse 30.5 reste dégagée, de sorte que seule la buse 30.5, et naturellement les buses suivantes en allant vers le plan médian Q, sont concernées par le soufflage. Cette position correspond à la largeur de bande la plus étroite. La flèche 105B est là pour rappeler la position d'occultation maximale du volet mobile d'obturation 50.

Les figures 3 et 4 illustrent le volet rigide noté 60 a un mouvement quelque peu différent par rapport au mode de réalisation précédent. En effet, le volet 60 est pivotant, en ayant un bord 64 adjacent à la surface intérieure 25 de la paroi 22 équipée de buses tubulaires 30, et un bord 65 adjacent à la surface intérieure d'une paroi latérale 23 du caisson creux 20.

On pourra se reporter aux figures 8A et 8B pour mieux appréhender le fonctionnement d'un tel mode de réalisation.

Sur ces figures 8A et 8B, on a illustré un moyen de guidage évitant le coincement du volet mobile d'obturation 60 lors de son déplacement, avec des galets d'extrémité 64' circulant dans des glissières 66.

Sur la figure 8A, les entrées 26 de toutes les buses tubulaires 30.1 à 30.5 sont dégagées, tandis que sur la figure 8B, les entrées 26 des buses tubulaires 30.1 à 30.4 sont occultées, et l'entrée de la buse tubulaire 30.5 est dégagée. On retrouve donc le même effet que pour le mode de réalisation précédent.

Les figures 5 et 6 illustrent le volet mobile noté 70 est un volet déformable, par exemple articulé à la façon d'un store, lequel volet est en appui contre la surface intérieure 25 de la paroi 22 équipée de buses latérales 30 et contre la surface intérieure d'une paroi latérale 23 du caisson creux 20. Là encore, un bord 74 du volet 70 reste adjacent à la surface intérieure 25 tandis que l'autre bord 75 reste adjacent à la paroi latérale 23.

Le système de glissières illustré aux figures 8A et 8B pourra naturellement être envisagé pour les variantes des figures 1, 2 et 5, 6.

Dans la pratique, en cas de pluralité d'organes mobiles d'obturation 50, 60, 70, le mouvement individuel de chacun de ces organes mobiles d'obturation sera de préférence commandé par une unité centrale commune, non représentée ici, liée au centre de pilotage du process.

Ainsi que cela a été dit plus haut, le bord 54, 64, 74 de chaque organe mobile d'obturation 50, 60, 70 est et reste parallèle à la direction 100 de défilement de la bande.

On est ainsi parvenu à réaliser un dispositif de soufflage de gaz particulièrement performant, et qui permet d'adapter aisément et rapidement la largeur de la zone de soufflage à la largeur du matériau en bande concerné.

De plus, en cas d'occultation de certains orifices de soufflage, on dispose d'un débit supérieur au débit réellement nécessaire, ce qui permet d'améliorer encore les performances, notamment en augmentant la vitesse de défilement de la bande.

L'invention n'est pas limitée aux modes de réalisation qui viennent d'être décrits, mais englobe au contraire toute variante reprenant, avec des moyens équivalents, les caractéristiques essentielles énoncées plus haut.

On pourra en particulier agencer les orifices de soufflage non pas sous forme de buses tubulaires, mais sous forme de perçages de la paroi concernée du caisson creux (variante non illustrée), auquel cas l'organe mobile d'obturation sera agencé pour occulter sélectivement l'entrée (organe intérieur au caisson) ou la sortie (organe extérieur au caisson) de certains perçages, avec les mêmes effets d'adaptation que ceux décrits plus haut pour les buses tubulaires.

On pourra également utiliser des caissons creux agencés différemment, en particulier des caissons tubulaires.

Enfin, on aura compris que l'invention est utilisable aussi bien pour une bande en défilement vertical que pour une bande en défilement horizontal.

## Revendications

1. Dispositif de soufflage de gaz sur une face d'un matériau en bande en défilement, comportant au moins un caisson creux (20) défini par au moins une paroi latérale (23) en saillie d'une paroi (22) tournée vers la face concernée du matériau en bande (15) et équipée d'une pluralité d'orifices de soufflage (30) permettant de diriger du gaz vers ladite face du matériau en bande, **caractérisé en ce que** le caisson creux (20) est en outre équipé latéralement, au moins d'un côté de celui-ci par référence à un plan médian (Q) perpendiculaire au plan de la bande (15), d'un organe mobile d'obturation (60, 70) ayant pour fonction d'occulter sélectivement certains des orifices de soufflage (30) en vue d'adapter la largeur de la zone de soufflage à la largeur du matériau en bande concerné (15), le guidage dudit organe mobile d'obturation (60,70) dans son mouvement d'occultation sélective comprenant au moins un premier bord (64,74) de l'organe mobile d'obturation en appui contre un élément solidaire de la surface intérieure (25) de la paroi (22) équipée d'orifices de soufflage (30), et au moins un deuxième bord (65, 75) de l'organe mobile d'obturation qui est en appui contre un élément solidaire de la paroi latérale (23) du caisson creux (20), dans lequel une distance séparant la surface intérieure (25) de la paroi (22) équipée d'orifices de soufflage (30) du deuxième bord (20) évolue lors d'une modification de la position relative de l'organe mobile d'obturation et de la paroi (22) équipée d'orifices de soufflage (30).

2. Dispositif de soufflage de gaz selon la revendication 1, **caractérisé en ce que** l'organe mobile d'obturation est un volet (60) rigide dans son plan.

3. Dispositif de soufflage de gaz selon la revendication 1, **caractérisé en ce que** l'organe mobile d'obturation est un volet déformable (70) qui est en appui contre la surface intérieure (25) de la paroi (22) équipée d'orifices de soufflage (30) et contre la surface intérieure d'une paroi latérale (23) du caisson creux (20).

4. Dispositif de soufflage de gaz selon l'une des revendications précédentes, **caractérisé en ce que** le volet ( 60, 70) constituant l'organe mobile d'obturation est guidé dans son mouvement par des glissières (66) dans lesquelles circulent des galets (64') attelés audit volet.

5. Dispositif de soufflage de gaz selon l'une des revendications 2 à 4, **caractérisé en ce que** l'organe d'obturation (60, 70) est déplacé d'une position à l'autre par actionnement de moyens mécaniques et/ou électriques et/ou hydrauliques (51), tels que des vérins.

6. Dispositif de soufflage de gaz selon l'une des revendications 1 à 5, **caractérisé en ce que** le caisson creux (20) est équipé, des deux côtés de celui-ci, d'un organe mobile d'obturation (60, 70).

7. Dispositif de soufflage de gaz selon l'une des revendications 1 à6, comportant deux caissons creux (20) entre lesquels le matériau en bande (15) est destiné à défiler, de façon que le soufflage de gaz concerne simultanément les deux faces de la bande en défilement, **caractérisé en ce que** les deux caissons creux (20) sont équipés chacun d'au moins un organe mobile d'obturation (60, 70) en regard l'un de l'autre.

8. Dispositif de soufflage de gaz selon l'une des revendications 1 à 7, **caractérisé en ce qu'**il comporte une pluralité d'organes mobiles d'obturation (60, 70) dont le mouvement individuel est commandé par une unité centrale commune.

9. Dispositif de soufflage de gaz selon l'une des revendications 1 à 8, dans lequel les orifices de soufflage (30) sont constitués par des buses tubulaires saillant au moins en partie à l'extérieur de la paroi concernée (22) du caisson creux (20), **caractérisé en ce que** l'organe mobile d'obturation (60, 70) est agencé pour occulter sélectivement l'entrée (26) de certaines buses tubulaires (30).

10. Dispositif de soufflage de gaz selon l'une des revendications 1 à 8, dans lequel les orifices de soufflage (30) sont constitués par des perçages de la paroi concernée (22) du caisson creux (20), **caractérisé en ce que** l'organe mobile d'obturation (60, 70) est agencé pour occulter sélectivement l'entrée ou la sortie de certains perçages (30).

## Patentansprüche

1. Vorrichtung zum Blasen von Gas auf eine Oberfläche eines vorbeilaufenden Bandmaterials, umfassend mindestens einen hohlen Kasten (20), der von mindestens einer Seitenwand (23) definiert ist, die von einer Wand (22) vorsteht, die zur betreffenden Oberfläche des Bandmaterials (15) gerichtet und mit einer Vielzahl von Blasöffnungen (30) versehen ist, die ermöglichen, dass Gas auf die genannte Oberfläche des Bandmaterials gerichtet wird, **dadurch gekennzeichnet, dass** der hohle Kasten (20) ferner seitlich auf mindestens einer Seite desselben in Bezug auf eine Mittelebene (Q), die senkrecht zur Ebene des Bandes (15) ist, mit einem beweglichen Verschlussorgan (60, 70) ausgestattet ist, das die Funktion hat, bestimmte der Blasöffnungen (30) selektiv zu verdecken, um die Breite der Blaszone an die Breite des betreffenden Bandmaterials (15) anzupassen, wobei die Führung des beweglichen Verschlussorgans (60, 70) in seiner Bewegung der selektiven Verdeckung mindestens einen ersten Rand (64, 74) des beweglichen Verschlussorgans in Anlage an einem Element umfasst, das fest mit der Innenfläche (25) der mit Blasöffnungen (30) versehenen Wand (22) verbunden ist, sowie mindestens einen zweiten Rand (65, 75) des beweglichen Verschlussorgans, der an einem Element anliegt, das fest mit der Seitenwand (23) des hohlen Kastens (20) verbunden ist, wobei sich ein Abstand, der die Innenfläche (25) der mit Blasöffnungen versehenen Wand (22) von dem zweiten Rand (20) trennt, während einer Veränderung der relativen Position des beweglichen Verschlussorgans und der mit Blasöffnungen (30) versehenen Wand (22) ändert.

2. Vorrichtung zum Blasen von Gas nach Anspruch 1, **dadurch gekennzeichnet, dass** das bewegliche Verschlussorgan eine in ihrer Ebene starre Klappe (60) ist.

3. Vorrichtung zum Blasen von Gas nach Anspruch 1, **dadurch gekennzeichnet, dass** das bewegliche Verschlussorgan eine vorformbare Klappe (70) ist, die an der Innenfläche (25) der mit den Blasöffnungen (30) versehenen Wand (22) und an der Innenfläche einer Seitenwand (23) des hohlen Kastens (20) anliegt.

4. Vorrichtung zum Blasen von Gas nach einem der vorhergehenden Ansprüche, **dadurch gekennzeichnet, dass** die Klappe (60, 70), die das bewegliche Verschlussorgan bildet, in ihrer Bewegung von Gleitschienen (66) geführt wird, in denen Rollen (64') laufen, die an der Klappe befestigt sind.

5. Vorrichtung zum Blasen von Gas nach einem der Ansprüche 2 bis 4, **dadurch gekennzeichnet, dass** das Verschlussorgan (60, 70) von einer Position in die andere durch Betätigung von mechanischen und/oder elektrischen und/oder hydraulischen Mitteln (51) wie z. B. Zylindern, bewegt wird.

6. Vorrichtung zum Blasen von Gas nach einem der Ansprüche 1 bis 5, **dadurch gekennzeichnet, dass** der hohle Kasten (20) auf zwei Seiten desselben mit einem beweglichen Verschlussorgan (60, 70) ausgestattet ist.

7. Vorrichtung zum Blasen von Gas nach einem der Ansprüche 1 bis 6, umfassend zwei hohle Kästen (20), zwischen denen das Bandmaterial (15) durchlaufen soll, derart, dass das Blasen von Gas gleichzeitig die beiden Oberflächen des vorbeilaufenden Bandes betrifft, **dadurch gekennzeichnet, dass** die beiden hohlen Kästen (20) jeweils mit mindestens einem beweglichen Verschlussorgan (60, 70) ausgestattet sind, die einander gegenüberliegen.

8. Vorrichtung zum Blasen von Gas nach einem der Ansprüche 1 bis 7, **dadurch gekennzeichnet, dass** sie eine Vielzahl von beweglichen Verschlussorganen (60, 70) umfasst, deren einzelne Bewegung von einer gemeinsamen zentralen Einheit gesteuert wird.

9. Vorrichtung zum Blasen von Gas nach einem der Ansprüche 1 bis 8, bei der die Blasöffnungen (30) von rohrförmigen Düsen gebildet sind, die von der betreffenden Wand (22) des hohlen Kastens (20) zumindest teilweise nach außen vorstehen, **dadurch gekennzeichnet, dass** das bewegliche Verschlussorgan (60, 70) so ausgebildet ist, dass es den Einlass (26) bestimmter rohrförmiger Düsen (30) selektiv verdeckt.

10. Vorrichtung zum Blasen von Gas nach einem der Ansprüche 1 bis 8, bei der die Blasöffnungen (30) aus Bohrungen der betreffenden Wand (22) des hohlen Kastens (20) gebildet sind, **dadurch gekennzeichnet, dass** das bewegliche Verschlussorgan (60, 70) ausgebildet ist, um den Einlass oder den Auslass bestimmter Bohrungen (30) selektiv zu verdecken.

## Claims

1. A device for blowing gas on a face of traveling strip material, the device comprising at least one hollow box (20) having its wall (22) facing towards the corresponding face of the strip material (15) fitted with a plurality of blow orifices (30) enabling gas to be directed towards said face of the strip material, the device being **characterized in that** the hollow box (20) is also fitted laterally on at least one side thereof relative to a midplane (Q) perpendicular to the plane in the strip (15) with a movable shutter member ( 60, 70) having the function of selectively shutting some of the blow orifices (30) in order to adapt the width of the blow zone to the width of the corresponding strip material (15), said movable shutter member having an edge (54, 64, 74) adjacent to the inside surface (25) of the wall (22) fitted with the blow orifices (30), and an edge (55, 65, 75) adjacent to a side wall (23) of the hollow box (20),
in which the distance separating the inside surface (25) from the wall (22) equipped with the blow orifices (30) of the at least part of the movable shutter member (60,70) which is in abutment against an element integral with the side wall (23) of the hollow box (20) changes during a modification of the relative position of the movable closure member and of the wall (22) equipped with blowing orifices (30) .

2. A gas blow device according to claim 1 or claim 2, **characterized in that** the movable shutter member is a flap (50, 60) that is rigid in its plane.

3. A gas blow device according to claim 1, **characterized in that** the movable shutter member is a deformable flap (70) that bears against the inside surface (25) of the wall (22) fitted with the blow orifices (30) and against the inside surface of a side wall (23) of the hollow box (20).

4. A gas blow device according to any one of claims 2 to 5, **characterized in that** the flap (50, 60, 70) constituting the movable shutter member is guided in its movement by slideways (66) in which wheels (64') coupled to said flap travel.

5. A gas blow device according to any one of claims 2 to 4, **characterized in that** the shutter member (60, 70) is moved from one position to the other by the action of mechanical and/or electrical and/or hydraulic means (51), such as actuators or rack systems (52, 53).

6. A gas blow device according to any one of claims 1 to 5, **characterized in that** the hollow box (20) is fitted on both sides thereof with respective movable shutter members (50, 60, 70).

7. A gas blow device according to any one of claims 1 to 6, comprising two hollow boxes (20) between which the strip material (15) is to travel so that the blown gas is applied simultaneously to both faces of the traveling strip, the device being **characterized in that** each of the two hollow boxes (20) is fitted with at least one movable shutter member (50, 60, 70), the movable shutter members facing each other.

8. A gas blow device according to any one of claims 1 to 7, **characterized in that** it has a plurality of movable shutter members (50, 60, 70) with the individual movements thereof being controlled by a common central unit.

9. A gas blow device according to any one of claims 1 to 8, in which the blow orifices (30) are constituted by tubular nozzles projecting at least in part outside the corresponding wall (22) of the hollow box (20), the device being **characterized in that** the movable shutter member (60, 70) is arranged to shut off selectively the inlets (26) of some of the tubular nozzles (30).

10. A gas blow device according to any one of claims 1 to 8, in which the blow orifices (30) are constituted by holes through the corresponding wall (22) of the hollow box (20), the device being **characterized in that** the movable shutter member (60, 70) is arranged to shut off selectively the inlets or the outlets of some of the holes (30).
